# FASCICULE DE BREVET EUROPEEN

(11) **EP 2 100 789 B1**
(45) Date de publication et mention de la délivrance du brevet: **18.01.2012**
(21) Numéro de dépôt: 09154784.4
(22) Date de dépôt: 10.03.2009
(51) Int. Cl.: B61D 1/00, B61D 17/10, B61D 23/00

(54) **Voiture de véhicule ferroviaire facilitant l'accès aux voyageurs à mobilité réduite**
Schienenfahrzeug mit erleichtertem Einstieg für in ihrer Bewegungsfähigkeit eingeschränkte Reisende
Railway carriage with access adapted for mobility-impaired passengers

(30) Priorité: 11.03.2008 FR 0851551
(43) Date de publication de la demande: 16.09.2009
(73) Titulaire: ALSTOM Transport SA, 92300 Levallois-Perret (FR)
(72) Inventeur: Hachet, Joël, 17220, LA CLAVETTE (FR); Cherdo, Michel, 17140, LAGORD (FR)
(74) Mandataire: Jacobson, Claude

(56) Documents cités:
- EP-A- 1 787 883
- WO-A-00/64721
- WO-A-99/48458
- DE-A1- 19 914 965

## Description

La présente invention concerne une voiture de véhicule ferroviaire du type comprenant un plancher s'étendant au-dessus et entre deux bogies prévus à chaque extrémité de la voiture, ledit plancher étant dépourvu de marches et comprenant au moins une plate-forme basse et deux niveaux de plancher hauts disposés chacun au droit d'un bogie de part et d'autre de la plate-forme basse, la plate-forme basse présentant une hauteur de plancher inférieure à celle des niveaux de plancher hauts et étant disposée en regard d'une porte de la voiture du véhicule ferroviaire, la plate-forme basse étant mobile en translation verticale de sorte que la hauteur de la plate-forme basse est ajustable afin de permettre d'adapter la hauteur de ladite plate-forme à la hauteur d'un quai de véhicule ferroviaire de hauteur variable.

Le document EP-1 787 883 décrit un plancher comprenant une plate-forme basse disposée en regard d'une porte et une plate-forme haute disposée en regard d'une autre porte, une rampe reliant ces deux plates-formes.

Le document WO-00/64 721 décrit également un plancher de ce type.

Certaines voitures de véhicule ferroviaire sont adaptées pour faciliter l'accès à, et accueillir des voyageurs à mobilité réduite, se déplaçant par exemple au moyen d'un fauteuil roulant.

Dans de telles voitures, on prévoit généralement d'abaisser la hauteur de plancher de la zone se trouvant en regard d'une porte du véhicule afin d'approcher au plus près de la hauteur du quai et éviter ainsi la présence de marches hautes rendant l'accès au véhicule ferroviaire difficile, notamment pour un fauteuil roulant. La zone de hauteur de plancher réduite est reliée aux autres zones de la voiture, de hauteur standard, par des rampes permettant d'éviter encore le recours à des marches particulièrement gênantes pour les voyageurs à mobilité réduite.

Cependant, les hauteurs de quais des différentes gares ne sont pas constantes et peuvent être plus ou moins importantes selon les endroits. Ainsi, même pour une voiture adaptée à l'accueil de voyageur à mobilité réduite, il est souvent nécessaire de recourir à une rampe externe et amovible reliant la zone basse de la voiture au quai afin de permettre la descente du fauteuil roulant. De telles rampes sont compliquées à mettre en oeuvre, car elles nécessitent l'intervention du personnel du train ou de la gare qui doit être prévenu à l'avance et qui doit installer la rampe rapidement pendant l'arrêt en gare, souvent court, du train.

En outre, il n'y a généralement pas la place nécessaire pour prévoir un espace fonctionnel de logement d'équipements de la voiture sous la plate-forme basse, de sorte que la voiture en devient plus encombrante.

L'un des objectifs de l'invention est de pallier ces inconvénients en proposant une voiture de véhicule ferroviaire facilitant l'accès aux voyageurs à mobilité réduite, depuis plusieurs hauteurs de quais possibles, sans nécessiter l'intervention du personnel du train ou de la gare, tout en permettant la disposition d'équipements fonctionnels de manière similaire à une voiture classique.

A cet effet, l'invention concerne une voiture de véhicule ferroviaire du type précité, dans lequel la plate-forme basse est reliée auxdits niveaux de plancher haut par des rampes lorsque ladite plate-forme basse est en position haute.

Selon d'autres caractéristiques du véhicule ferroviaire :
- la voiture de véhicule ferroviaire comprend un espace fonctionnel de logement d'équipements du véhicule ferroviaire, ledit espace étant disposé sensiblement au droit et en dessous d'au moins une partie du plancher du véhicule ;
- l'espace fonctionnel de logement d'équipements s'étend sous sensiblement toute la longueur de la voiture. ;
- la voiture de véhicule ferroviaire comprend au moins une plate-forme intermédiaire disposée à une hauteur intermédiaire entre un des niveaux de plancher haut et la plateforme mobile en position haute, la plate-forme intermédiaire étant reliée à ladite plate-forme basse en position haute et à au niveau de plancher haut, par l'intermédiaire de rampes ;
- une pluralité de sièges sont disposés sur des estrades de sorte à accueillir des voyageurs, lesdites estrades présentant une hauteur sensiblement égale à celle des niveaux de plancher haut, la plate-forme intermédiaire comprenant une zone dépourvue de siège de sorte à accueillir des voyageurs à mobilité réduite ;
- la rampe s'étendant entre le niveau de plancher haut et la plate-forme intermédiaire présente une pente sensiblement comprise entre 6% et 8% ;
- la rampe s'étendant entre le niveau de plancher haut et la plate-forme basse présente une pente sensiblement comprise entre 5% et 7%. ;
- la rampe s'étendant entre la plate-forme intermédiaire et la plate-forme basse présente une pente sensiblement comprise entre 6% et 8% ;
- la hauteur de plancher de la plate-forme basse est variable entre sensiblement 550 mm et 950 mm par rapport aux rails sur lesquels le véhicule ferroviaire est destiné à circuler ;
- la hauteur de plancher de la plate-forme intermédiaire est sensiblement comprise entre 1000 mm et 1200 mm par rapport aux rails sur lesquels le véhicule ferroviaire est destiné à circuler ;
- la hauteur des niveaux de plancher hauts est sensiblement comprise entre 1200 mm et 1300 mm ;
- la différence de hauteur entre le plancher et la garde au sol du véhicule ferroviaire est sensiblement comprise entre 400 mm et 700 mm ; et
- la voiture de véhicule ferroviaire comprend des moyens de commande à distance de la translation de la plate-forme basse de sorte à pouvoir être utilisés par un voyageur du véhicule ferroviaire.

D'autres aspects et avantages de l'invention apparaîtront à la lecture de la description qui suit, donnée à titre d'exemple et faite en référence aux dessins annexés, dans lesquels :
- la Fig. 1 est une représentation schématique en coupe d'un véhicule ferroviaire selon l'invention,
- la Fig. 2 est une représentation schématique de dessus du véhicule ferroviaire de la Fig. 1,

Sur les figures, on a représenté une voiture du type rame dite articulée. C'est-à-dire que les bogies représentés en extrémités sont communs à deux voitures adjacentes. Il est cependant entendu que l'invention est également applicable à des voitures comportant deux bogies en propre.

Dans la description, le terme hauteur est défini par rapport aux rails sur lesquels un véhicule ferroviaire est destiné à circuler et selon une direction sensiblement verticale lorsque le véhicule est posé sur les rails.

En référence aux Fig. 1 et 2, on décrit une voiture de véhicule ferroviaire 1, tel qu'un wagon de train, comprenant une caisse 2 formée d'un plancher 4, de parois latérales 6 et d'un plafond 8. La caisse 2 comprend au moins une porte 10 permettant l'accès à l'intérieur du véhicule ferroviaire 1. Selon le mode de réalisation représenté, la porte 10 est disposée sensiblement au centre de chaque paroi latérale de la caisse 2.

La voiture repose, de façon classique, sur deux bogies 12 prévus à chaque partie extrême de la caisse 2.

Le plancher 4 comprend au moins une plate-forme intermédiaire 14 sensiblement plane. Par intermédiaire, on entend une plate-forme dont la hauteur de plancher est classique pour une voiture de véhicule ferroviaire. La hauteur de plancher de la plate-forme intermédiaire est par exemple sensiblement comprise entre 1000 mm et 1200 mm par rapport aux rails sur lesquels la voiture 1 est destinée à circuler.

Dans le mode de réalisation représenté sur la Fig. 2, la plate-forme intermédiaire 14 comprend, le long d'une paroi latérale 6, une zone 16 comprenant une pluralité de sièges 18 pour l'accueil de voyageurs et, le long de l'autre paroi latérale 6 en regard de la zone 16, une zone 20 dépourvue de siège pour l'accueil de fauteuils roulants 22 pour des voyageurs à mobilité réduite. La plate-forme standard comprend en outre une zone dégagée 24 s'étendant d'une paroi latérale à l'autre et formant une zone de retournement pour les fauteuils roulants 22. Cette zone 24 facilite les manoeuvres du fauteuil roulant en offrant un grand espace dépourvu d'obstacle. Dans le mode de réalisation représenté, un module toilette 25 est disposé à la même hauteur que la zone de retournement 24, facilitant les manoeuvres d'accès à ce module toilette. La plate-forme intermédiaire 14 est horizontale pour faciliter les déplacements des passagers à mobilité réduite entre la zone 20 et le module toilette 25.

Le plancher 4 comprend en outre au moins une plate-forme basse 26 disposée en regard de la porte 10 du véhicule ferroviaire 1. Par plate-forme basse, on entend que la hauteur de plancher de ladite plate-forme 26 est inférieure à la hauteur de plancher de la plate-forme intermédiaire 14. La plate-forme basse 26 est montée mobile en translation verticale de sorte à permettre de faire varier la hauteur de plancher de cette plate-forme 26. La hauteur de plancher de la plate-forme basse 26 peut par exemple varier entre sensiblement 550 mm, en position basse inférieure, et 950 mm, en position nominale haute, qui est la position adoptée par la plate-forme 26 lors du déplacement de la voiture. Ainsi, la hauteur de la plate-forme basse 26 peut être adaptée à la hauteur du quai de la gare à laquelle le train s'arrête, ce qui permet aux voyageurs à mobilité réduite de descendre ou de monter dans le véhicule ferroviaire sans recourir à une rampe externe. L'amplitude de mobilité verticale de la plate-forme basse 26 permet notamment de satisfaire l'accès à des quais dont la hauteur peut être variable d'une gare à une autre. Ces quais peuvent par exemple être de hauteur sensiblement égale à 550mm, 760mm et 840 mm.

Le déplacement de la plate-forme basse 26 est commandé par des moyens d'actionnement (non représentés), comprenant par exemple au moins un vérin disposé sous la plate-forme basse 26. Les moyens d'actionnement sont commandés depuis la plate-forme basse ou depuis le quai, par exemple au moyen d'un dispositif de commande à distance du type télécommande fourni à un voyageur à mobilité réduite en gare avant son embarquement dans le train. Ainsi, le voyageur à mobilité réduite peut actionner seul le déplacement de la plate-forme basse 26 et monter ou descendre du train sans l'intervention du personnel du train ou de la gare.

Lorsque la voiture est en mouvement, la plate-forme basse 26 est positionnée en position nominale haute. La plate-forme intermédiaire 14 et la plate-forme basse 26 sont reliées, dans cette position nominale haute, par une rampe 28. La rampe 28 présente une pente sensiblement comprise entre 6% et 8 %. La rampe 28 permet le déplacement des voyageurs d'une plate-forme à l'autre sans marche entre les différentes hauteurs de plancher, ce qui simplifie particulièrement le déplacement d'un fauteuil roulant. Lorsque la hauteur de la plate-forme basse 26 est modifiée et que la plate-forme se trouve à une hauteur inférieure à celle de la position nominale haute, une marche est créée entre la rampe 28 et la plate-forme basse 26.

Au droit des bogies 12, la voiture 1 comprend deux niveaux de plancher hauts 30 et 31 disposés respectivement au-dessus d'un bogie 12 afin de permettre le passage au-dessus de ces bogies 12 aux parties extrêmes de la voiture 1. La hauteur de ces niveaux de plancher hauts 30 et 31 est sensiblement comprise entre 1200 mm et 1300 mm par rapport aux rails.

Des rampes relient les niveaux de plancher hauts 30 et 31 aux plates-formes horizontales adjacentes, ces rampes faisant office de couloir. Ainsi, une rampe 32 relie la plate-forme intermédiaire 14 au niveau de plancher haut 30 et une rampe 34 relie la plate-forme basse 26, lorsqu'elle est en position nominale haute, au niveau de plancher haut 31.

Ainsi, tout le véhicule ferroviaire 1 peut être traversé sans rencontrer de marche, ce qui permet aux voyageurs à mobilité réduite de passer d'une voiture à l'autre sans obstacle.

La longueur de ces rampes est définie afin de respecter les exigences normatives en terme d'ergonomie imposant un gradient de pente maximal en fonction de la longueur de la rampe. A ce titre, la rampe 32 présente une pente sensiblement comprise entre 6% et 8 % et la rampe 34 une pente sensiblement comprise entre 5% et 7% dans le mode de réalisation représenté sur les figures. D'autres agencements de pentes sont possibles, moyennant le respect des normes d'accessibilité ferroviaires qui spécifient les gradients maximaux en fonction de la longueur des pentes.

L'espace disponible entre les parois 6 du véhicule et les rampes 32 et 34 est préférablement muni de sièges, comme représenté sur la figure 2. Pour des raisons esthétiques et ergonomiques (altitude relative par rapport aux baies horizontales), ces sièges sont disposés à une altitude constante; ils reposent donc sur des estrades 36, présentant un angle en sifflet vis à vis des rampes 32 et 34 des couloirs. La hauteur de ces estrades 36 est sensiblement égale à la hauteur des niveaux de plancher hauts 30 et 31.

Un espace fonctionnel 38 de logement d'équipements du véhicule ferroviaire s'étend sous le plancher 4 du véhicule ferroviaire. L'espace au droit de la plate-forme 26 est réservé au mécanisme de déplacement de la plate-forme. La voiture 1 permet ainsi de réaliser des économies d'espace dans les zones réservées aux passagers, en présentant un espace important sous le plancher 4, d'un bogie à l'autre, pour le logement des éléments fonctionnels.

La voiture 1 décrite ci-dessus permet aux voyageurs, et notamment aux voyageurs à mobilité réduite, de monter et de descendre sans difficulté en adaptant la hauteur de la plate-forme basse 26, par où on accède au véhicule, à celle du quai et en permettant les déplacements sans obstacle entre les véhicules ferroviaires 1 du train. De plus, le déplacement de la plate-forme basse 26 est préférablement commandé par le voyageur lui-même, sans intervention du personnel du train ou de la gare. De plus, l'accès à la voiture est également facilité depuis des quai de faible hauteur, par exemple 550 mm, en adaptant la hauteur de plate-forme basse, tout en permettant le logement d'équipements fonctionnels sous la voiture.

La description a été faite en référence aux voyageurs se déplaçant au moyen d'un fauteuil roulant. On comprendra cependant que l'invention est également particulièrement avantageuse pour d'autres éléments sur roues, tels que des poussettes, des trolleys, etc.

## Revendications

1. Voiture de véhicule ferroviaire du type comprenant un plancher (4) s'étendant au-dessus et entre deux bogies (12) prévus à chaque extrémité de la voiture, ledit plancher (4) étant dépourvu de marches et comprenant au moins une plate-forme basse (26) et deux niveaux de plancher hauts (30, 31) disposés chacun au droit d'un bogie (12) de part et d'autre de la plate-forme basse (26), la plate-forme basse (26) présentant une hauteur de plancher inférieure à celle des niveaux de plancher hauts (30, 31) et étant disposée en regard d'une porte (10) de la voiture du véhicule ferroviaire, la plate-forme basse (26) étant mobile en translation verticale de sorte que la hauteur de la plate-forme basse (26) est ajustable afin de permettre d'adapter la hauteur de ladite plate-forme à la hauteur d'un quai de véhicule ferroviaire de hauteur variable, **caractérisé en ce que** la plate-forme basse (26) est reliée auxdits niveaux de plancher haut (30,31) par des rampes (32, 28, 34) lorsque ladite plate-forme basse (26) est en position haute.

2. Voiture de véhicule ferroviaire selon la revendication 1, **caractérisé en ce qu'**elle comprend un espace fonctionnel (38) de logement d'équipements du véhicule ferroviaire, ledit espace étant disposé sensiblement au droit et en des-sous d'au moins une partie du plancher (4) du véhicule.

3. Voiture de véhicule ferroviaire selon la revendication 2, **caractérisé en ce que** l'espace fonctionnel 38 de logement d'équipements s'étend sous sensiblement toute la longueur de la voiture.

4. Voiture de véhicule ferroviaire selon l'une quelconque des revendications 1 à 3, **caractérisé en ce qu'**elle comprend au moins une plate-forme intermédiaire (14) disposée à une hauteur intermédiaire entre un des niveaux de plancher haut (30) et la plateforme mobile en position haute, la plate-forme intermédiaire (14) étant reliée à ladite plate-forme basse (26) en position haute et à au niveau de plancher haut (30), par l'intermédiaire de rampes (28, 32).

5. Voiture de véhicule ferroviaire selon la revendication 4, **caractérisé en ce qu'**une pluralité de sièges (18) sont disposés sur des estrades (36) de sorte à accueillir des voyageurs ; lesdites estrade (36) présentant une hauteur sensiblement égale à celle des niveaux de plancher haut (30, 31), la plate-forme intermédiaire (14) comprenant une zone (20) dépourvue de siège de sorte à accueillir des voyageurs à mobilité réduite.

6. Voiture de véhicule ferroviaire selon la revendication 4 ou 5, **caractérisé en ce que** la rampe (32) s'étendant entre le niveau de plancher haut (30) et la plate-forme intermédiaire (14) présente une pente sensiblement comprise entre 6% et 8%.

7. Voiture de véhicule ferroviaire selon l'une quelconque des revendications 1 à 6, **caractérisé en ce que** la rampe (34) s'étendant entre le niveau de plancher haut (30) et la plate-forme basse (26) présente une pente sensiblement comprise entre 5% et 7%.

8. Voiture de véhicule ferroviaire selon l'une quelconque des revendications 1 à 7, **caractérisé en ce que** la rampe (28) s'étendant entre la plate-forme intermédiaire (14) et la plate-forme basse (26) présente une pente sensiblement comprise entre 6% et 8%.

9. Voiture de véhicule ferroviaire selon l'une quelconque des revendications 1 à 8, **caractérisé en ce que** la hauteur de plancher de la plate-forme basse (26) est variable entre sensiblement 550 mm et 950 mm par rapport aux rails sur lesquels le véhicule ferroviaire est destiné à circuler.

10. Voiture de véhicule ferroviaire selon l'une quelconque des revendications 4 à 9, **caractérisé en ce que** la hauteur de plancher de la plate-forme intermédiaire (14) est sensiblement comprise entre 1000 mm et 1200 mm par rapport aux rails sur lesquels le véhicule ferroviaire est destiné à circuler.

11. Voiture de véhicule ferroviaire selon l'une quelconque des revendications 1 à 10, **caractérisé en ce que** la hauteur des niveaux de plancher hauts (30, 31) est sensiblement comprise entre 1200 mm et 1300 mm.

12. Voiture de véhicule ferroviaire selon l'une quelconque des revendications 2 à 11, **caractérisé en ce que** la différence de hauteur entre le plancher (4) et la garde au sol du véhicule ferroviaire est sensiblement comprise entre 400 mm et 700 mm.

13. Véhicule ferroviaire selon l'une quelconque des revendications 1 à 12, **caractérisé en ce qu'**elle comprend des moyens de commande à distance de la translation de la plate-forme basse (26) de sorte à pouvoir être utilisés par un voyageur du véhicule ferroviaire.

## Claims

1. Railway vehicle carriage of the type comprising a floor (4) which extends above and between two bogies (12) provided at each end of the carriage, said floor (4) having no steps and comprising at least one low platform (26) and two high floor levels (30, 31) each arranged in register with a bogie (12) on either side of the low platform (26), the low platform (26) having a floor height lower than that of the high floor levels (30, 31) and being arranged opposite a door (10) of the railway vehicle carriage, the low platform (26) being movable in vertical translation so that the height of the low platform (26) is adjustable in order to allow the height of said platform to be adapted to the height of a railway vehicle station platform of variable height, **characterized in that** the low platform (26) is connected to said high floor levels (30, 31) by ramps (32, 28, 34) when said low platform (26) is in the high position,

2. Railway vehicle carriage according to claim 1, **characterized in that** it comprises a functional space (38) for housing equipment of the railway vehicle, said space being arranged substantially in register with and beneath at least part of the vehicle floor (4).

3. Railway vehicle carriage according to claim 2, **characterized in that** the functional space (38) for housing equipment extends beneath substantially the whole of the length of the carriage.

4. Railway vehicle carriage according to any one of claims 1 to 3, **characterized in that** it comprises at least one intermediate platform (14) arranged at an intermediate height between one of the high floor levels (30) and the movable platform in the high position, the intermediate platform (14) being connected to said low platform (26) in the high position and to the high floor level (30) by way of ramps (28, 32).

5. Railway vehicle carriage according to claim 4, **characterized in that** a plurality of seats (18) are arranged on platforms (36) so as to accommodate passengers; said platforms (36) having a height substantially equal to that of the high floor levels (30, 31), the intermediate platform (14) comprising a zone (20) which does not have seats so as to accommodate passengers with reduced mobility.

6. Railway vehicle carriage according to claim 4 or 5, **characterized in that** the ramp (32) which extends between the high floor level (30) and the intermediate platform (14) has a slope of substantially from 6% to 8%.

7. Railway vehicle carriage according to any one of claims 1 to 6, **characterized in that** the ramp (34) which extends between the high floor level (30) and the low platform (26) has a slope of substantially from 5% to 7%,

8. Railway vehicle carriage according to any one of claims 1 to 7, **characterized in that** the ramp (28) which extends between the intermediate platform (14) and the low platform (26) has a slope of substantially from 6% to 8%.

9. Railway vehicle carriage according to any one of claims 1 to 8, **characterized in that** the floor height of the low platform (26) is variable substantially from 550 mm to 950 mm relative to the rails on which the railway vehicle is to travel.

10. Railway vehicle carriage according two any one of claims 4 to 9. **characterized in that** the floor height of the intermediate platform (14) is substantially from 1000 mm to 1200 mm relative to the rails on which the railway vehicle is to travel,

11. Railway vehicle carriage according to any one of daims 1 to 10, **characterized in that** the height of the high floor levels (30, 31) is substantially from 1200 mm to 1300 mm.

12. Railway vehicle carriage according to any one of claims 2 to 11, **characterized in that** the difference in height between the floor (4) and the ground clearance of the railway vehicle is substantially from 400 mm to 700 mm.

13. Railway vehicle according to any one of claims 1 to 12, **characterized in that** it comprises means for the remote control of the translation of the low platform (26) such as can be used by a passenger of the railway vehicle.

## Patentansprüche

1. Schienenfahrzeugwagen vom Typ mit einem Fussboden (4), der sich über und zwischen zwei Drehgestellen (12) erstrecket, die an jedem Ende des Wagens vorgesehen sind, wobei der Fussboden (4) frei von Stufen ist und zumindest eine niedrige Plattform (26) und zwei hohe Bodenebenen (30, 31) aufweist, die jeweils direkt im Bereich eines Drehgestells (12) zu beiden Seiten der niedrigen Plattform (26) angeordnet sind, wobei die niedrige Plattform (26) eine geringere Boden höhe als die hohen Bodenebenen (30, 31) ausweist und einer Tür (10) des Schienenfahrzeugwagens gegenüberliegend angeordnet ist, wobei die niedrige Plattform (26) vertikal translatorisch verschiebbar ist, so das die Höhe der niedrigen Plattform (26) einstellbar ist, um zu gestatten, die Höhe der Plattform auf die Höhe eines in der Höhe schwankenden Bahnsteigs abzustimmen,
**dadurch gekenntzeichnet**, dass die niedrige Plattform (26) über Rampen (32, 28, 34) mit den hohen Bodenebenen (30, 31) verbunden ist, wenn die niedrige Plattform (26) in der hohen Stellung ist.

2. Schienenfahrzeugwagen nach Anspruch 1,
**dadurch gekennzeichnet, dass** er einen Funktionsraum (38) zum Aufnehmen von Ausstattungsteilen des Schienenfahrzeugs aufweiset, wobei der Funktionsraum im wesentlichen direkt im Bereich und unterhalt zumindest eines Abschnitts des Fussbodens (4) des Fahrzeugs angeordnet ist.

3. Schienenfahrzeugwagen nach Anspruch 2,
**dadurch gekennzeichnet, dass** der Funktionsraum (38) zum Aufnehmen von Ausstattungsteilen sich im wesentlichen unter der gesamten Länge des Wagens erstreckt.

4. Schienenfahrzeugwagen nach einem der Ansprüche 1 bis 3,
**dadurch gekennzeichnet, dass** er zumindest eine Zwischenplattform (14) aufweist, die auf einer Zwischenhöhe zwischen der einen hohen Bodenebene (30) und der beweglichen Plattform in ihrer hohen Stellung angeordnet ist, wobei die Zwischenplattform (14) mittels Rampen (28, 32) mit der niedrigen Plattform (26) in der hohen Stellung und mit der hohen Bodenebene (30) verbunden ist.

5. Schienenfahrzeugwagen nach Anspruch 4,
**dadurch gekennzeichnet, dass** eine Mehrzahl von Sitzen (18) auf Podesten (36) so anbeordnet ist, dass sie Reisende aufnehmen können, wobei die Podeste (36) eine Höhe im wesentlichen gleich der der hohen Bodenebene (30, 31) haben, wobei die Zwischenplattform (14) einen sitzfreien Bereich (20) aufweist, so dass Reisende mit eingeschränkter Mobilität aufgenormen werden können.

6. Schienenfahrzeugwagen nach Anspruch 4 oder 5,
**dadurch gekennzeichnet, dass** die sich zwischen der hohen Bodenebene (30) und der Zwischenplattform (14) erstreckende Rampe (32) eine Neigung aufweist, die im Wesentlichen zwischen 6 % und 8 % liegt.

7. Schienenfahrzeugwagen nach einem der Ansprüche 1 bis 6,
**dadurch gekennzeichnet, dass** die sich zwischen der hohen Bodenebene (30) und der niedrigen Plattform (26) erstreckende Rampe (34) eine Neigung aufweist, die im Wesentlichen zwischen 5 % und 7 % liegt.

8. Sehienenfahrzeugwagen nach einem der Ansprüche 1 bis 7,
**dadurch gekennzeichnet, dass** die sich zwischen der Zwischerplattform (14) und der niedrigen Plattform (26) erstreckende Rampe (28) eine Neigung aufweist, die im Wesentlichen zwischen 6 % und 8 % liegt.

9. Schienenfahrzeugwagen nach einem der Ansprüche 1 bis 8,
**dadurch gekennzeichnet, dass** die Bodenhöhe der niedrigen Plattform (26) im Wesentlichen zwischen 550 mm und 950 mm bezüglich der Schienen, auf dienen das Schienenfahrzeug fahren soll, veränderlich ist.

10. Schienenfahrzeugwagen nach einem der Ansprüche 4 bis 9,
**dadurch gekennzeichnet, dass** die Bogenhöhe der Zwischenplattform (14) im Wesentlichen zwischen 1000 mm und 1.200 mm bezüglich der Schienen beträgt, auf denen das Schienenfahrzeug fahren soll.

11. Schienenfahrzeugwagen nach einem der Ansprüche 1 bis 10,
**dadurch gekennzeichnet, dass** die Höhe der hohen Bodenebenen (30, 31) im Wesentlichen zwischen 1200 mm und 1300 mm beträgt.

12. Schienenfahrzeugwagen nach einem der Ansprüche 2 bis 11,
**dadurch gekennzeichnet, dass** der Höhenunterschied zwischen dem Fussboden (4) und der Bodenfreiheit des Schienenfahrzeugs im Wesentlichen zwischen 400 mm und 700 mm beträgt.

13. Schienenfahrzeug nach einem der Ansprüche 1 bis 12,
**dadurch gekennzeichnet, dass** es Mittel zur Fernsteuerung der Verschiebebewegung der niedrigen Plattform (26) aufweist, so dass sie von einem Mitreisenden des Schienenfahrzeugs benutzt werden können.
